# EUROPÄISCHE PATENTSCHRIFT

(11) **EP 4 048 122 B1**
(45) Veröffentlichungstag und Bekanntmachung des Hinweises auf die Patenterteilung: **27.03.2024**
(21) Anmeldenummer: 20793252.6
(22) Anmeldetag: 12.10.2020
(51) Int. Cl.: A47B 88/45, A47B 88/463

(54) **ANORDNUNG MIT ANTRIEBSVORRICHTUNG UND SYNCHRONISIERUNGSVORRICHTUGN FÜR AUSZIEHFÜHRUNGEN FÜR EINE SCHUBLADE**
COMBINATION OF MOVEMENT DEVICE AND SYNCHRONISATION DEVICE FOR PULL-OUT GUIDES FOR A DRAWER
COMBINAISON D'UN ELEMENT DE MOUVEMENT ET D'UN ELEMENT DE SYNCHRONISATION POUR DES RAILS DE TIROIR

(30) Priorität: 21.10.2019 AT 509032019
(43) Veröffentlichungstag der Anmeldung: 31.08.2022
(73) Patentinhaber: Julius Blum GmbH, 6973 Höchst (AT)
(72) Erfinder: NETZER, Emanuel, 6973 Höchst (AT)
(74) Vertreter: Torggler & Hofmann Patentanwälte - Innsbruck
(86) Internationale Anmeldenummer: PCT/AT2020/060364
(87) Internationale Veröffentlichungsnummer: WO 2021/077145

(56) Entgegenhaltungen:
- EP-B1- 2 636 340
- EP-B1- 2 644 052
- CN-A- 105 433 618
- DE-U1-202009 016 105
- US-A1- 2008 036 345

## Beschreibung

Die vorliegende Erfindung betrifft eine Anordnung aus zwei, an gegenüberliegenden Seiten eines Möbelkorpus montierbaren Ausziehführungen für eine Schubblade, mit einer an einer Seite eines Möbelkorpus anordenbaren Korpusschiene, einer an der Korpusschiene in Öffnungs- und Schließrichtung bewegbar gelagerten Ladenschiene, welche an einer Schublade anbringbar ist, wobei die Ladenschiene eine der Schublade zugewandte Oberseite und eine durch zumindest einen Seitensteg von der Oberseite beabstandete Unterseite aufweist, und einer Lagervorrichtung für eine Synchronisierungsstange einer Synchronisierungsvorrichtung der Anordnung, wobei die Lagervorrichtung einen Befestigungsbereich für die Synchronisierungsstange aufweist, wobei der Befestigungsbreich untrehalb der Unterseite der Ladenschiene angeordnet ist. Zudem betrifft die Erfindung ein Möbel mit einer Schublade und einer genannten Anordnung.

Um bewegbare Möbelteile, insbesondere Schubladen, relativ zu einem Möbelkorpus zu bewegen, sind diese meist über Ausziehführungen umfassend eine Korpusschiene und eine Ladenschiene in Öffnungs- und Schließrichtung bewegbar gelagert. Bei solchen Möbelbeschlägen werden oftmals Synchronisierungsvorrichtungen eingesetzt, welche ein beidseits gleichmäßiges Öffnen und Schließen ermöglichen und ein Schrägstellen und somit Verkeilen der Schublade verhindern helfen.

Ein Beispiel für einen solchen Möbelbeschlag geht aus der EP 3 282 895 B1 hervor. Nachteilig bei diesem Möbelbeschlag ist, dass die beidseitig angeordneten Antriebsvorrichtungen in Form von Ausstoßvorrichtungen relativ breit sind und viel Platz einnehmen.

Ausziehführungen sind aus dem Stand der Technik bereits aus den Schriften US 2008/036345 A1, CN 105 433 618 A, EP 2 636 340 B1 sowie EP 2 644 052 B1 bekannt.

Die Aufgabe der vorliegenden Erfindung besteht daher darin, eine zum Stand der Technik alternative bzw. verbesserte Anordnung zu schaffen. Insbesondere soll der Platzbedarf möglichst gering sein.

Dies wird durch eine Anordnung mit den Merkmalen von Anspruch 1 erreicht.

Demnach ist erfindungsgemäß vorgesehen, dass der Befestigungsbereich (vorzugsweise in Einbaulage horizontal) unterhalb der Unterseite der Ladenschiene angeordnet ist. Dadurch ist es möglich, dass die Synchronisierungsstange die Ladenschiene überbrücken kann. Dies führt wiederum dazu, dass die zumindest eine Antriebsvorrichtung zwischen Ladenschiene und Möbelkorpus angeordnet werden kann. Erfindungsgemäß ist vorgesehen, dass zumindest eine Antriebsvorrichtung für die Schublade und die Schublade vorgesehen ist und die Synchronisierungsvorrichtung eine die Synchronisierungsstange umfassende Synchronisierungsvorrichtung zum Synchronisieren von Bewegungen der Ladenschiene oder von Bewegungen der zumindest einen Antriebsvorrichtung ist, wobei die zumindest eine Antriebsvorrichtung zwischen der Ladenschiene und der Korpusschiene angeordnet ist.

Die Ausdrücke "horizontal", "vertikal", "Oberseite" und "Unterseite" beziehen sich immer auf den eingebauten Zustand der Ausziehführung bzw. des Möbelbeschlags im Möbelkorpus.

Bevorzugte Ausführungsformen sind in den abhängigen Ansprüchen angeführt. Gemäß einem bevorzugten Ausführungsbeispiel ist vorgesehen, dass der Befestigungsbereich zwischen Ladenschiene und Korpusschiene angeordnet ist. Damit kann auch eine gegebenenfalls vorhandene Antriebsvorrichtung zwischen diesen beiden Schienen angeordnet sein, weshalb die gesamte Einheit sehr schmal ausgebildet sein kann. Das heißt, die in horizontaler Richtung und rechtwinkelig zur Öffnungsrichtung gemessene maximale Breite der Ausziehführung aus Korpusschiene, Ladenschiene, Lagervorrichtung und gegebenenfalls vorhandener Antriebsvorrichtung beträgt weniger als 100 mm, vorzugweise weniger als 75 mm. Besonders bevorzugt liegt diese Breite in einem Bereich zwischen 40 mm und 70 mm.

Um eine Bewegungsübertragung von der Synchronisierungsstange auf weitere Komponenten zu ermöglichen, ist erfindungsgemäß vorgesehen, dass der Befestigungsbereich jener Bereich ist, in welcher die Synchronisierungsstange die Lagervorrichtung kontaktiert.

Die Lagervorrichtung muss so ausgebildet sein, dass die Synchronisierungsstange an dieser lagerbar ist und im Befestigungsbereich befestigbar ist. Bevorzugt ist vorgesehen, dass die Lagervorrichtung einen an der Korpusschiene oder an der Ladenschiene angebrachten Träger und ein am Träger bewegbar, vorzugsweise drehbar, gelagertes Aufnahmeteil für die Synchronisierungsstange aufweist.

Wenn das Aufnahmeteil drehbar gelagert ist, so ist bevorzugt vorgesehen, dass die Drehachse in horizontaler Richtung und rechtwinkelig zur Öffnungsrichtung der Schublade verläuft.

Es kann vorgesehen sein, dass die Synchronisierungsstange beispielsweise über eine Schnappverbindung mit der Lagervorrichtung verbindbar ist. Auch andere lösbare Verbindungsvarianten sind möglich. An sich ist es möglich, dass der Befestigungsbereich in Form eines Vorsprungs ausgebildet ist, an welchem die Synchronisierungsstange befestigbar ist. Bevorzugt ist allerdings vorgesehen, dass der Befestigungsbereich als Vertiefung im Aufnahmeteil ausgebildet ist.

Weiters ist bevorzugt vorgesehen, dass die Synchronisierungsstange zwei Enden aufweist und über ihre Enden in den Befestigungsbereichen der Lagervorrichtungen gelagert ist, wobei die Synchronisierungsstange unterhalb der Ladenschienen verläuft. Das heißt, die Synchronisierungsstange verläuft nicht zwischen den Ladenschienen oder oberhalb der Ladenschienen, sondern gänzlich unterhalb dieser Ladenschienen. Besonders bevorzugt ist hierzu vorgesehen, dass die Synchronisierungsstange in eingebautem Zustand horizontal ausgerichtet ist und in Einbaulage zur Gänze vertikal unterhalb der Ladenschienen verläuft.

Erfindungsgemäß weist die Anordnung zumindest eine, vorzugsweise an einer der Korpusschienen montierte, Antriebsvorrichtung für die Schublade auf. Bevorzugt ist vorgesehen, dass die Anordnung zwei (jeweils an einer der Korpusschienen montierte) Antriebsvorrichtungen für die Schublade aufweist.

Es ist möglich, dass die zumindest eine Antriebsvorrichtung als Einziehvorrichtung zum Einziehen der Schublade aus einer Offenstellung in die Schließstellung ausgebildet ist. Gemäß einem bevorzugten Ausführungsbeispiel ist allerdings vorgesehen, dass die zumindest eine Antriebsvorrichtung als Ausstoßvorrichtung zum Ausstoßen der Schublade ausgebildet sind, wobei die Ausstoßvorrichtung durch Drücken auf die in Schließstellung befindliche Schublade entriegelbar ist und die Schublade von der entriegelten Ausstoßvorrichtung aus der Schließstellung in Öffnungsrichtung bewegbar und in eine Offenstellung bringbar ist.

Gemäß einem konkreten Ausführungsbeispiel ist bevorzugt vorgesehen, dass die zumindest eine als Ausstoßvorrichtung ausgebildete Antriebsvorrichtung ein Gehäuse, einen im Gehäuse bewegbar gelagerten Ausstoßschlitten, einen am Gehäuse und am Ausstoßschlitten befestigten Ausstoßkraftspeicher, eine im Gehäuse ausgebildete herzkurvenförmige Führungsbahn, einen in einer Rastmulde der Führungsbahn verriegelbaren Verriegelungszapfen und einen am Ausstoßschlitten bewegbar gelagerten, den Verriegelungszapfen aufweisenden Steuerhebel aufweist.

Für eine einfache und platzsparende Konstruktion ist bevorzugt vorgesehen, dass das Gehäuse den Träger der Lagervorrichtung bildet. Mithin ist das Aufnahmeteil der Lagervorrichtung direkt im Gehäuse bewegbar gelagert.

Für eine einfache Bewegungsübertragung zwischen Synchronisierungsstange und Antriebsvorrichtung ist bevorzugt vorgesehen, dass am Aufnahmeteil ein, vorzugsweise zahnradförmiges, Koppelelement angebracht oder ausgebildet ist, welches mit einem, vorzugsweise zahnstangenförmigen, Koppelelement bewegungsübertragend koppelbar ist. Besonders bevorzugt ist das Koppelelement an einem am Gehäuse, vorzugsweise linear, bewegbar gelagerten Synchronisierungsschlitten angebracht oder ausgebildet.

Die genaue Ausrichtung und Lage der Synchronisierungsstange ist an sich beliebig, solange eine synchronisierende Bewegungsübertragung zwischen den beiden Seiten der Ausziehführung ermöglicht wird. Bevorzugt ist vorgesehen, dass die Synchronisierungsstange (in eingebautem Zustand horizontal und) rechtwinkelig zur Öffnungs- und Schließrichtung ausgerichtet ist.

Schließlich wird auch noch Schutz begehrt für ein Möbel mit einem Möbelkorpus, wenigstens einer (in Öffnungsrichtung bewegbaren) Schublade und einer besagten Anordnung.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: schematisch ein Möbel mit mehreren bewegbaren Möbelteilen in Form von Schubladen,
- Fig. 2: perspektivisch eine Schublade mit Schubladenausziehführungen und Antriebsvorrichtungen für ein bewegbares Möbelteil,
- Fig. 3: eine Anordnung aus zwei über eine Synchronisierungsstange synchronisierten Antriebsvorrichtungen,
- Fig. 4: perspektivisch eine Korpusschiene,
- Fig. 5: perspektivisch eine Aufziehführung samt Lagervorrichtung und noch nicht angebrachter Synchronisierungsstange,
- Fig. 6: ein Detail auf Fig. 5,
- Fig. 7: die eine Aufziehführung samt Lagervorrichtung mit angebrachter Synchronisierungsstange,
- Fig. 8: ein Detail aus Fig. 7,
- Fig. 9: eine andere Perspektive der Ausziehführung,
- Fig. 10: eine Seitenansicht der Ausziehführung,
- Fig. 11: ein Detail aus Fig. 10 und
- Fig. 12: eine Draufsicht auf eine Antriebsvorrichtung samt Lagervorrichtung.

In Fig. 1 ist ganz allgemein ein Möbel 8 mit einem Möbelkorpus 9 und insgesamt vier bewegbaren Möbelteilen in Form von Schubladen 2 dargestellt. Jede Schublade 2 besteht zumindest aus einem Schubbehältnis 10 und einer Frontblende 11. Die Schubladen 2 sind über eine (Schubladen-)Ausziehführung 20, bestehend aus einer Ladenschiene 13 und einer Korpusschiene 14 (sowie gegebenenfalls einer nicht dargestellten Mittelschiene) am Möbelkorpus 9 befestigt.

Bei der obersten Schublade ist schematisch eine Antriebsvorrichtung 1 dargestellt. Die Antriebsvorrichtung 1 weist ein Gehäuse 3 auf. In diesem Fall ist dieses Gehäuse 3 an der Ladenschiene 13 angebracht (in der schematischen Darstellung gemäß Fig. 1 entspricht das Gehäuse 3 der Ladenschiene 13). Die Antriebsvorrichtung 1 weist eine Ausstoßvorrichtung 4 auf, wobei der Ausstoßschlitten 41 und der Ausstoßkraftspeicher 42 dieser Ausstoßvorrichtung 4 schematisch dargestellt sind. Die Verriegelungsvorrichtung 5 weist eine im Gehäuse 3 ausgebildete Führungsbahn 52 und den in der (in diesem Fall herzkurvenförmigen) Führungsbahn 52 geführten Verriegelungszapfen 51 auf. An der Korpusschiene 14 (oder am Möbelkorpus 9 selbst) ist ein Mitnehmer 15 angeordnet, mit dem die Ausstoßvorrichtung 4 zumindest abschnittsweise in Eingriff steht. Die Anordnung kann aber auch umgekehrt sein: Das heißt, die Antriebsvorrichtung 1 ist der Korpusschiene 14 zugeordnet, während der Mitnehmer 15 dem bewegbaren Möbelteil zugeordnet ist. Diese oberste Schublade 2 befindet sich in der Offenstellung OS.

Wenn die Schublade 2 von dieser Offenstellung OS in Schließrichtung SR bewegt wird, so verfährt der Verriegelungszapfen 51 in einem Schließabschnitt der Führungsbahn 52. Dabei wird der Ausstoßkraftspeicher 42 durch eine Relativbewegung zwischen Ausstoßschlitten 41 und Gehäuse 3 gespannt.

In der Schließstellung SS (dritte Schublade von oben) ist der Ausstoßkraftspeicher 42 voll gespannt. Diese Schließstellung SS kann durch eine rein händische Schließbewegung erreicht werden. Alternativ kann die Schublade 2 - wenn vorhanden - von der nur schematisch dargestellten und in die Ausziehführung 20 integrierten Einziehvorrichtung 16 in die Schließstellung SS bewegt bzw. eingezogen werden.

Ausgehend von dieser Schließstellung SS gelangt die Schublade 2 durch Drücken auf die Schublade 2 in die Überdrückstellung ÜS (unterste Schublade in Fig. 1). Dadurch erfolgt die Entriegelung der Verriegelungsvorrichtung 5. Nach dem in Schließrichtung SR durchgeführten Überdrücken wird - sobald der Benutzer nicht mehr auf die Schublade 2 drückt - die Schublade 2 durch die Antriebsvorrichtung 1 in Öffnungsrichtung OR ausgestoßen. Dadurch gelangt die Schublade 2 in die Offenstellung OS gemäß der zweiten Schublade 2 von oben. In dieser Position kann die Schublade 2 z. B. über die Frontblende 11 gegriffen werden und händisch weiter in die Position gemäß der ersten Schublade 2 von oben bewegt werden.

In Fig. 2 ist perspektivisch eine Schublade 2 mit einem Schubbehältnis 10 und einer Frontblende 11 dargestellt. Zudem ist eine Anordnung aus zwei Ausziehführungen 20 mit jeweils zwei Ladenschienen 13 und zwei Korpusschienen 14 dargestellt, wobei je eine Ladenschiene 13 und eine Korpusschiene 14 der Ausziehführung 20 auf beiden Seiten der Schublade 2 vorgesehen sind. Weiters zeigt Fig. 2 eine Antriebsvorrichtung 1. Die Antriebsvorrichtung 1 ist an der Korpusschiene 14 angebracht. Diese Antriebsvorrichtung 1 (bzw. dessen Gehäuse 3) erstreckt sich in Schließrichtung SR der Schublade 2. Vor allem bei kleineren oder schmaleren Schubladen 2 reicht es aus, wenn der Schublade 2 nur eine Antriebsvorrichtung 1 zugeordnet ist. Diese kann (wie dargestellt) der rechtsseitigen Ausziehführung 20 (aber auch der linksseitigen Ausziehführung 20) zugeordnet sein.

Bei breiteren bzw. größeren Schubladen 2 ist es - vor allem zur Vermeidung von Schiefstellungen oder Verklemmungen der Schublade 2 im Möbelkorpus 9 - vorteilhaft, wenn auf beiden Seiten der Schublade 2 miteinander synchronisierte Antriebsvorrichtungen 1 und 1' vorgesehen sind. Dazu passend ist in Fig. 3 eine Anordnung 7 aus einer (ersten) Antriebsvorrichtung 1 und einer zweiten Antriebsvorrichtung 1' dargestellt. Diese beiden Antriebsvorrichtungen 1 und 1' sind über eine Synchronisierungsstange 65 miteinander verbunden. (Diese Anordnung 7 ist Teil einer übergeordneten Anordnung bestehend aus zwei Ausziehführungen 20 und eben der Anordnung 7) Konkret sind Abschnitte der Öffnungsbewegung und der Schließbewegung der Antriebsvorrichtungen 1 und 1' miteinander synchronisiert. Die erste Antriebsvorrichtung 1 ist spiegelsymmetrisch zur zweiten Antriebsvorrichtung 1' ausgebildet. Ansonsten sind die Antriebsvorrichtungen 1 und 1' identisch ausgebildet.

Fig. 4 zeigt in einer perspektivischen Darstellung eine profilförmige Korpusschiene 14. Über den vertikalen Seitensteg V ist diese Korpusschiene 14 an einer Seitenwand eines Möbelkorpus 9 montierbar. Die Korpusschiene 14 weist einen Führungsbereich F auf, an welchem eine Ladenschiene 13 (beispielsweise über entsprechende Rollen) bewegbar gelagert und geführt ist.

In einem Endbereich weist die Korpusschiene 14 eine Ausnehmung A auf. Im Bereich dieser Ausnehmung A ist eine Lagervorrichtung 17 mit der Korpusschiene 14 verbindbar. In eingebautem Zustand befindet sich diese Ausnehmung A an einer der Frontblende 11 abgewandten Seite der Korpusschiene 14.

Fig. 5 zeigt in einer perspektivischen Darstellung die Korpusschiene 14 mitsamt der daran bewegbar gelagerten Ladenschiene 13. In einem Endbereich weist die Ladenschiene 13 eine Verbindungsvorrichtung 23 zum lösbaren Verbinden einer Schublade 2 mit dieser Ladenschiene 13 auf. Im anderen Endbereich ist ersichtlich, dass eine Lagervorrichtung 17 an der Korpusschiene 14 angebracht ist. Auch eine Synchronisierungsstange 65 ist dargestellt, welche aber noch nicht mit der Lagervorrichtung 17 verbunden ist bzw. in Kontakt steht.

In Fig. 6 ist ein Detail aus Fig. 5 dargestellt. Erkennbar sind beispielsweise die (horizontal ausgerichtete) Oberseite O sowie der (vertikal ausgerichtete) Seitensteg S der Ladenschiene 13. Weiters sind der Träger 18 und das Aufnahmeteil 19 dargestellt, welche zusammen die Lagervorrichtung 17 bilden. Die Ladenschiene 13, die Korpusschiene 14 und die Lagervorrichtung 17 bilden zusammen eine Ausziehführung 20. Im Aufnahmeteil 19 ist eine Vertiefung ausgebildet. Die Oberfläche dieser Vertiefung bildet den Befestigungsbereich B, welcher bei angebrachter Synchronisierungsstange 65 diese Synchronisierungsstange 65 kontaktiert. Der Befestigungsbereich B befindet sich zwischen der Ladenschiene 13 und der Korpusschiene 14.

In Fig. 7 ist die Synchronisierungsstange 65 in dieser an der Lagervorrichtung 17 angebrachten Stellung dargestellt. Konkret ist ein formschlüssiger Halt zwischen der Synchronisierungsstange 65 und dem Aufnahmeteil 19 gegeben.

In Fig. 8 ist ein Detail aus Fig. 7 dargestellt. Neben der Oberseite O und dem Seitensteg S ist auch die (horizontal ausgerichtete) Unterseite U der Ladenschiene 13 erkennbar. Der Seitensteg S verbindet die Oberseite O mit der Unterseite U. Die Synchronisierungsstange 65 kontaktiert den Befestigungsbereich B des Aufnahmeteils 19 der Lagervorrichtung 17. Der Befestigungsbereich B ist (in Einbaulage horizontal) unterhalb der Unterseite U der Ladenschiene 13 angeordnet. Dadurch verläuft auch die Synchronisierungsstange 65 (zur Gänze) unterhalb der Ladenschiene 13. Der Träger 18 der Lagervorrichtung 17 ist Teil eines Gehäuses 3 einer Antriebsvorrichtung 1, 1'.

Fig. 9 zeigt eine Ausziehführung 20 perspektivisch von einem anderen Blickpunkt. Zusätzlich zu den beiden Schienen 13 und 14 und der Synchronisierungsstange 65 ist auch eine Antriebsvorrichtung 1, 1' ansatzweise erkennbar. Diese Antriebsvorrichtung 1, 1 ` ist zwischen der Ladenschiene 13 und der Korpusschiene 14 angeordnet.

In Fig. 10 ist die Ausziehführung gemäß Fig. 9 in einer Seitenansicht dargestellt.

Fig. 11 zeigt ein Detail aus Fig. 10, welches den Bereich der Lagervorrichtung 17 zeigt. Die im Querschnitt dargestellte Synchronisierungsstange 65 im Befestigungsbereich B des Aufnahmeteils 19 der Lagervorrichtung 17 gehalten. Außenflächen der Synchronisierungsstange 65 kontaktieren den Befestigungsbereich B. Der Träger 18 ist Teil des Gehäuses 3. Ersichtlich sind in Fig. 11 zudem die Korpusschiene 14 und die Ladenschiene 13. Wesentlich ist, dass der Befestigungsbereich B (wie auch die Synchronisierungsstange 65) unterhalb der Unterseite U der Ladenscheine 13 angeordnet ist. Dadurch verläuft die Synchronisierungsstange 65 unterhalb der der Ladenschiene 13 und "überbrückt" diese. Somit kann die Antriebsvorrichtung 1, 1' zwischen der Korpusschiene 14 und der Ladenschiene 13 angeordnet sein, wodurch ein geringerer Platzbedarf gegeben ist. Das heißt, die Antriebsvorrichtung 1, 1 ` muss nicht auf einer der Korpusschiene 14 abgewandten Seite der Ladenschiene 13 angeordnet sein, was zu einer insgesamt breiteren Konstruktion führen würde.

Fig. 12 zeigt in einer Draufsicht einen Teil einer Antriebsvorrichtung 1, 1' samt Lagervorrichtung 17. Konkret ist die im Gehäuse 3 ausgebildete herzkurvenförmige Führungsbahn 52 dargestellt. Der Verriegelungszapfen 51 befindet sich in einer Position nach dem Überdrücken und nach dem Entriegeln, in welcher die Ausstoßbewegung stattfindet. Der Verriegelungszapfen 51 kontaktiert das Mitnahmeelement 64 des Synchronisierungsschlittens 63. Dadurch bewegt sich auch jener Bereich des Synchronisierungsschlittens 63, an welchem das zahnstangenförmige Koppelelement 22 angeordnet ist. In der Darstellung gemäß Fig. 12 sind die einzelnen Zähne dieses zahnstangenförmigen Koppelelements 22 nicht ersichtlich, da die Zähne von der Blattebene nach unten ragen. Dagegen ist zumindest ein Zahn des zahnradförmigen Koppelelements 21 erkennbar. Durch lineares bewegen des Koppelelements 22 kämmen die Zähne miteinander, wodurch das zahnradförmige Koppelelement 21 gedreht wird. Da das zahnradförmige Koppelelement 21 mit dem Aufnahmeteil 19 verbunden ist, dreht sich das Aufnahmeteil 19 entsprechend relativ zum Träger 18 der Lagervorrichtung 17. Der Träger 18 ist im dargestellten Ausführungsbeispiel einstückig mit dem Gehäuse 3 der Antriebsvorrichtung 1, 1' ausgebildet. Der Synchronisierungsschlitten 63 (samt Mitnahmeelement 64) bildet zusammen mit den beiden Koppelelementen 21 und 22 und der hier nicht dargestellten Synchronisierungsstange 65 die Synchronisierungsvorrichtung 6. In diesem Fall dient die Synchronisierungsvorrichtung 6 dazu, zwei beidseits einer Schublade 2 angeordnete Antriebsvorrichtung 1 und 1' zu synchronisieren.

Es ist aber genauso möglich, dass die Synchronisierungsvorrichtung 6 dazu dient, nur die Bewegung der beiden Ladenschienen 13 zu synchronisieren. Dies entspricht einer sogenannten Seitenstabilisierung.

### Bezugszeichenliste:

- 1: Antriebsvorrichtung
- 2: Schublade
- 3: Gehäuse
- 4: Ausstoßvorrichtung
- 41: Ausstoßschlitten
- 42: Ausstoßkraftspeicher
- 5: Verriegelungsvorrichtung
- 51: Verriegelungszapfen
- 52: Führungsbahn
- 53: Steuerhebel
- 6: Synchronisierungsvorrichtung
- 63: Synchronisierungsschlitten
- 64: Mitnahmeelement 64
- 65: Synchronisierungsstange
- 7: Anordnung
- 8: Möbel
- 9: Möbelkorpus
- 10: Schubbehältnis
- 11: Frontblende
- 13: Ladenschiene
- 14: Korpusschiene
- 15: Mitnehmer
- 16: Einziehvorrichtung
- 17: Lagervorrichtung
- 18: Träger
- 19: Aufnahmeteil
- 20: Ausziehführung
- 21: Koppelelement
- 22: Koppelelement
- 23: Verbindungsvorrichtung
- OS: Offenstellung
- SS: Schließstellung
- ÜS: Überdrückstellung
- SR: Schließrichtung
- OR: Öffnungsrichtung
- O: Oberseite
- S: Seitensteg
- U: Unterseite
- B: Befestigungsbereich
- V: vertikaler Seitensteg
- A: Ausnehmung

## Patentansprüche

1. Anordnung aus zwei, an gegenüberliegenden Seiten eines Möbelkorpus (9) montierbaren Ausziehführungen (20) für eine Schublade (2), mit
- einer an einer Seite eines Möbelkorpus (9) anordenbaren Korpusschiene (14),
- einer an der Korpusschiene (14) in Öffnungs- und Schließrichtung (OR, SR) bewegbar gelagerten Ladenschiene (13), welche an einer Schublade (2) anbringbar ist, wobei die Ladenschiene (13) eine der Schublade (2) zugewandte Oberseite (O) und eine durch zumindest einen Seitensteg (S) von der Oberseite (O) beabstandete Unterseite (U) aufweist, und
- einer Lagervorrichtung (17) für eine Synchronisierungsstange (65) einer Synchronisierungsvorrichtung (6) der Anordnung, wobei die Lagervorrichtung (17) einen Befestigungsbereich (B) für die Synchronisierungsstange (65) aufweist,
wobei
zumindest eine Antriebsvorrichtung (1, 1') für die Schublade (2) vorgesehen ist und die Synchronisierungsvorrichtung (6) eine die Synchronisierungsstange (65) umfassende Synchronisierungsvorrichtung (6) zum Synchronisieren von Bewegungen der Ladenschiene (13) oder von Bewegungen der zumindest einen Antriebsvorrichtung (1, 1') ist, wobei die zumindest eine Antriebsvorrichtung (1, 1') zwischen der Ladenschiene (13) und der Korpusschiene (14) angeordnet ist, wobei der Befestigungsbereich (B) jener Bereich ist, in welcher die Synchronisierungsstange (65) die Lagervorrichtung (17) kontaktiert,
**dadurch gekennzeichnet, dass** der Befestigungsbereich (B) unterhalb der Unterseite (U) der Ladenschiene (13) angeordnet ist.

2. Anordnung nach Anspruch 1, **dadurch gekennzeichnet, dass** der Befestigungsbereich (B) zwischen Ladenschiene (13) und Korpusschiene (14) angeordnet ist.

3. Anordnung nach Anspruch 1 oder 2, **dadurch gekennzeichnet, dass** die Lagervorrichtung (17) einen an der Korpusschiene (14) oder an der Ladenschiene (13) angebrachten Träger (18) und ein am Träger (18) bewegbar, vorzugsweise drehbar, gelagertes Aufnahmeteil (19) für die Synchronisierungsstange (65) aufweist.

4. Anordnung nach Anspruch 3, **dadurch gekennzeichnet, dass** der Befestigungsbereich (B) als Vertiefung im Aufnahmeteil (19) ausgebildet ist

5. Anordnung nach einem der vorangehenden Ansprüche, **dadurch gekennzeichnet, dass** die Synchronisierungsstange (65) zwei Enden aufweist und über ihre Enden in den Befestigungsbereichen (B) der Lagervorrichtungen (17) gelagert ist, wobei die Synchronisierungsstange (65) unterhalb der Ladenschienen (13) verläuft.

6. Anordnung nach Anspruch 5, **dadurch gekennzeichnet, dass** die Synchronisierungsstange (65) in eingebautem Zustand horizontal ausgerichtet ist und vertikal unterhalb der Ladenschienen (13) verläuft.

7. Anordnung nach einem der vorangehenden Ansprüche, **gekennzeichnet durch** zumindest eine an einer der Korpusschienen (14) montierte Antriebsvorrichtung (1, 1') für die Schublade (2).

8. Anordnung nach einem der vorangehenden Ansprüche, **dadurch gekennzeichnet, dass** die Antriebsvorrichtung (1, 1') als Ausstoßvorrichtung (4) zum Ausstoßen der Schublade (2) ausgebildet ist, wobei die Ausstoßvorrichtung (4) durch Drücken auf die in Schließstellung (SS) befindliche Schublade (2) entriegelbar ist und die Schublade (2) von der entriegelten Ausstoßvorrichtung (4) aus der Schließstellung (SS) in Öffnungsrichtung (OR) bewegbar und in eine Offenstellung (OS) bringbar ist.

9. Anordnung nach Anspruch 8, **dadurch gekennzeichnet, dass** die zumindest eine als Ausstoßvorrichtung (4) ausgebildete Antriebsvorrichtung (1, 1') jeweils ein Gehäuse (3), einen im Gehäuse (3) bewegbar gelagerten Ausstoßschlitten (41), einen am Gehäuse (3) und am Ausstoßschlitten (41) befestigten Ausstoßkraftspeicher (42), eine im Gehäuse (3) ausgebildete herzkurvenförmige Führungsbahn (52), einen in einer Rastmulde der Führungsbahn (52) verriegelbaren Verriegelungszapfen (51) und einen am Ausstoßschlitten (41) bewegbar gelagerten, den Verriegelungszapfen (51) aufweisenden Steuerhebel (53) aufweist.

10. Anordnung nach Anspruch 9, **dadurch gekennzeichnet, dass** das Gehäuse (3) den Träger (18) der Lagervorrichtung (17) bildet.

11. Anordnung nach Anspruch 9 oder 10, **dadurch gekennzeichnet, dass** am Aufnahmeteil (19) ein, vorzugsweise zahnradförmiges, Koppelelement (21) angebracht oder ausgebildet ist, welches mit einem, vorzugsweise zahnstangenförmigen, Koppelelement (22) bewegungsübertragend koppelbar ist, wobei das Koppelelement (22) an einem am Gehäuse (3), vorzugsweise linear, bewegbar gelagerten Synchronisierungsschlitten (63) angebracht oder ausgebildet ist.

12. Anordnung nach einem der vorangehenden Ansprüche, **dadurch gekennzeichnet, dass** die Synchronisierungsstange (65) rechtwinkelig zur Öffnungs- und Schließrichtung (OR, SR) ausgerichtet ist.

13. Möbel (8) mit einem Möbelkorpus (9), wenigstens einer Schublade (2) und einer Anordnung nach einem der Ansprüche 1 bis 12.

14. Möbel nach Anspruch 13, **dadurch gekennzeichnet, dass** in einer Einbaulage der Ausziehführungen (20) der Befestigungsbereich (B) horizontal unterhalb der Unterseite der Ladenschiene angeordnet ist.

## Claims

1. An arrangement of two pull-out guides (20) for a drawer (2) being configured to be mounted to opposing sides of a furniture carcass (9), comprising:
- a carcass rail (14) configured to be arranged on a side of a furniture carcass (9),
- a drawer rail (13) configured to be arranged on a drawer (2), the drawer rail (13) being displaceably supported on the carcass rail (14) in an opening- and closing direction (OR, SR), wherein the drawer rail (13) has an upper side (O) facing towards the drawer (2) and a lower side (U) spaced from the upper side (O) by at least one side limb (S), and
- a bearing device (17) for a synchronization rod (65) of a synchronization device (6) of the arrangement, wherein the bearing device (17) includes a fastening region (B) for the synchronization rod (65),
wherein
at least one drive device (1, 1') for the drawer (2) is provided and the synchronization device (6) is a synchronization device (6) comprising the synchronization rod (65) for synchronizing movements of the drawer rail (13) or of movements of the at least one drive device (1, 1'), wherein the at least one drive device (1, 1') is arranged between the drawer rail (13) and the carcass rail (14), wherein the fastening region (B) is that region in which the synchronization rod (65) contacts the bearing device (17),
**characterized in that** the fastening region (B) is arranged below the underside (U) of the drawer rail (13).

2. The arrangement according to claim 1, **characterized in that** the fastening region (B) is arranged between the drawer rail (13) and the carcass rail (14).

3. The arrangement according to claim 1 or 2, **characterized in that** that the bearing device (17) includes a carrier (18) arranged on the carcass rail (14) or on the drawer rail (13), and a receiving portion (19) for the synchronization rod (65), the receiving portion (19) being movably, preferably pivotally, arranged on the carrier (18).

4. The arrangement according to claim 3, **characterized in that** the fastening region (B) is configured as a recess in the receiving portion (19).

5. The arrangement according to one of the preceding claims, **characterized in that** the synchronization rod (65) has two ends and is supported via its ends in the fastening regions (B) of the bearing devices (17), wherein the synchronization rod (65) extends below the drawer rails (13).

6. The arrangement according to claim 5, **characterized in that** the synchronization rod (65), in an installed condition, is aligned horizontally and extends vertically below the drawer rails (13).

7. The arrangement according to one of the preceding claims, **characterized by** at least one drive device (1, 1') for the drawer (2) mounted on one of the carcass rails (14).

8. The arrangement according to one of the preceding claims, **characterized in that** the drive device (1, 1') is configured as an ejection device (4) for ejecting the drawer (2), wherein the ejection device (4) is configured to be unlocked by applying pressure to the drawer (2) located in the closed position (SS), and the drawer (2) can be moved from the closed position (SS) in the opening direction (OR) and can be brought into an open position (OS) by the unlocked ejection device (4) .

9. The arrangement according to claim 8, **characterized in that** the at least one drive device (1, 1') configured as an ejection device (4) each has a housing (3), an ejection slider (41) movably supported in the housing (3), an ejection energy storage member (42) fixed to the housing (3) and to the ejection slider (41), a heart-shaped guide track (52) formed in the housing (3), a locking pin (51) configured to be locked in a locking recess of the guide track (52), and a control lever (53) movably supported on the ejection slider (41), the control lever (53) having the locking pin (51).

10. The arrangement according to claim 9, **characterized in that** the housing (3) forms the carrier (18) of the bearing device (17) .

11. The arrangement according to claim 9 or 10, **characterized in that** a, preferably gear-shaped, coupling element (21) is formed or arranged on the receiving portion (19), the coupling element (21) being configured to be coupled to a, preferably tooth racked-shaped, coupling element (22) in a movement-transmitting manner, wherein the coupling element (22) is formed or arranged on a synchronization slider (63) movably, preferably linearly, supported on the housing (3).

12. The arrangement according to one of the preceding claims, **characterized in that** the synchronization rod (65) is aligned perpendicular to the opening- and closing direction (OR, SR).

13. An item of furniture (8) comprising a furniture carcass (9), at least one drawer (2), and the arrangement according to one of the claims 1 to 12.

14. The item of furniture according to claim 13, **characterized in that** the fastening region (B), in an installation position of the pull-out guides (20), is arranged horizontally below the underside (U) of the drawer rail (13).

## Revendications

1. Ensemble composé de deux guides d'extraction (20) pouvant être montés sur des côtés opposés d'un corps de meuble (9) pour un tiroir (2), avec
- un rail de corps (14) pouvant être disposé sur un côté d'un corps de meuble (9),
- un rail de chargement (13) monté de manière à pouvoir être déplacé dans une direction d'ouverture et de fermeture (OR, SR) sur le rail de corps (14), lequel peut être installé sur un tiroir (2), dans lequel le rail de chargement (13) présente un côté supérieur (O) tourné vers le tiroir (2) et un côté inférieur (U) tenu à distance du côté supérieur (O) par au moins une entretoise latérale (S), et
- un dispositif de palier (17) pour une tige de synchronisation (65) d'un dispositif de synchronisation (6) de l'ensemble, dans lequel le dispositif de palier (17) présente une zone de fixation (B) pour la tige de synchronisation (65),
dans lequel
au moins un dispositif d'entraînement (1, 1') est prévu pour le tiroir (2) et le dispositif de synchronisation (6) est un dispositif de synchronisation (6) comprenant la tige de synchronisation (65), destiné à la synchronisation de déplacements du rail de chargement (13) ou de déplacements de l'au moins un dispositif d'entraînement (1, 1'), dans lequel l'au moins un dispositif d'entraînement (1, 1') est disposé entre le rail de chargement (13) et le rail de corps (14), dans lequel la zone de fixation (B) est toute zone, dans laquelle précisément la tige de synchronisation (65) entre en contact avec le dispositif de palier (17),
**caractérisé en ce que** la zone de fixation (B) est disposée sous le côté inférieur (U) du rail de chargement (13).

2. Ensemble selon la revendication 1, **caractérisé en ce que** la zone de fixation (B) est disposée entre le rail de chargement (13) et le rail de corps (14).

3. Ensemble selon la revendication 1 ou 2, **caractérisé en ce que** le dispositif de palier (17) présente un support (18) installé sur le rail de corps (14) ou sur le rail de chargement (13) et une partie de réception (19) supportée de manière à pouvoir être déplacée, de préférence tournée, sur le support (18) pour la tige de synchronisation (65).

4. Ensemble selon la revendication 3, **caractérisé en ce que** la zone de fixation (B) est réalisée en tant que renfoncement dans la partie de réception (19).

5. Ensemble selon l'une quelconque des revendications précédentes, **caractérisé en ce que** la tige de synchronisation (65) présente deux extrémités et est supportée par l'intermédiaire de ses extrémités dans les zones de fixation (B) des dispositifs de palier (17), dans lequel la tige de synchronisation (65) s'étend sous les rails de chargement (13) .

6. Ensemble selon la revendication 5, **caractérisé en ce que** la tige de synchronisation (65) est orientée de manière horizontale dans l'état monté et s'étend de manière verticale sous les rails de chargement (13).

7. Ensemble selon l'une quelconque des revendications précédentes, **caractérisé par** au moins un dispositif d'entraînement (1, 1') pour le tiroir (2) monté sur un des rails de corps (14).

8. Ensemble selon l'une quelconque des revendications précédentes, **caractérisé en ce que** le dispositif d'entraînement (1, 1') est réalisé en tant que dispositif d'éjection (4) destiné à éjecter le tiroir (2), dans lequel le dispositif d'éjection (4) peut être déverrouillé par pression sur le tiroir (2) se trouvant dans la position de fermeture (SS) et le tiroir (2) peut être déplacé par le dispositif d'éjection (4) déverrouillé hors de la position de fermeture (SS) dans la direction d'ouverture (OR) et peut être amené dans une position d'ouverture (OS).

9. Ensemble selon la revendication 8, **caractérisé en ce que** l'au moins un dispositif d'entraînement (1, 1') réalisé en tant que dispositif d'éjection (4) présente respectivement un boîtier (3), un chariot d'éjection (41) monté de manière à pouvoir être déplacé dans le boîtier (3), un accumulateur de force d'éjection (42) fixé sur le boîtier (3) et sur le chariot d'éjection (41), une voie de guidage (52) cardioïde réalisée dans le boîtier (3), un tourillon de verrouillage (51) pouvant être verrouillé dans une cavité d'enclenchement de la voie de guidage (52) et un levier de commande (53) monté de manière à pouvoir être déplacé sur le chariot d'éjection (41), présentant le tourillon de verrouillage (51).

10. Ensemble selon la revendication 9, **caractérisé en ce que** le boîtier (3) forme le support (18) du dispositif de palier (17) .

11. Ensemble selon la revendication 9 ou 10, **caractérisé en ce qu'**est installé ou réalisé sur la partie de réception (19) un élément de couplage (21) de préférence en forme de roue dentée, lequel peut être couplé avec transmission de déplacement à un élément de couplage (22) de préférence en forme de crémaillère, dans lequel l'élément de couplage (22) est installé ou réalisé sur un chariot de synchronisation (63) monté de manière à pouvoir être déplacé, de préférence linéairement, sur le boîtier (3).

12. Ensemble selon l'une quelconque des revendications précédentes, **caractérisé en ce que** la tige de synchronisation (65) est orientée à angle droit par rapport à la direction d'ouverture et de fermeture (OR, SR).

13. Meuble (8) avec un corps de meuble (9), au moins un tiroir (2) et un ensemble selon l'une quelconque des revendications 1 à 12.

14. Meuble selon la revendication 13, **caractérisé en ce que** la zone de fixation (B) est disposée de manière horizontale sous le côté inférieur du rail de chargement dans une position de montage des guides d'extraction (20).
